# EUROPÄISCHE PATENTANMELDUNG

(11) **EP 2 282 159 A2**
(43) Veröffentlichungstag der Anmeldung: **09.02.2011**
(21) Anmeldenummer: 10007638.9
(22) Anmeldetag: 22.07.2010
(51) Int. Cl.: F41G 11/00, F41G 1/30

(54) **Vorderbasis für Visier**

(30) Priorität: 06.08.2009 DE 202009010664 U
(71) Anmelder: G. Recknagel e.K. Precision Tradition Technology, 97493 Bergrheinfeld (DE)
(72) Erfinder: Recknagel, Georg, 97422 Schweinfurt (DE)
(74) Vertreter: Motsch, Andreas

(57) **Zusammenfassung**

Es wird eine eine Pivotzapfenaufnahme aufweisende Vorderbasis (2) für Schwenkmontagen insbesondere für Jagd- und Sportwaffen beschrieben, die dadurch gekennzeichnet ist, dass die Vorderbasis (2) an ihrer vorderen Stirnseite eine Nute (6) für einen Anschlagstift (5) und an ihrer hinteren Stirnseite eine Centersenkung (8) für eine Centerschraube (7) aufweist. Es wird ferner eine Platte (3) zur Befestigung eines Visiers (1) insbesondere für Jagd- und Sportwaffen beschrieben, die dadurch gekennzeichnet ist, dass unter der Platte vorne und hinten jeweils ein Höcker (23,28) ausgebildet ist, wobei der vordere Höcker (23) den Anschlagstift (5) und der hintere Höcker (28) die Centerschraube (7) aufweisen.

## Beschreibung

Auf Jagd- und Sportwaffen werden häufig Basen zur Befestigung von Zubehör für diese Waffen montiert. Daneben werden auch häufig Basen für eine Schwenkmontage mit Zielfernrohr für diese Waffen montiert.

Beispiele für solche Basen werden in der DE 100 02 587 A1, Tiefliegende Halterungsvorrichtung zur Befestigung eines Zielfernrohrs auf Jagd- und Sportwaffen, oder in dem deutschen Gebrauchsmuster DE 20 2006 015 252.0, Basis, insbesondere für Jagd- und Sportwaffen, beschrieben.

Die Aufgabe vorliegender Erfindung besteht darin, eine Basis und eine daran angepasste Visierplatte bereitzustellen, die es ermöglichen, dass sowohl eine Schwenkmontage als auch eine Visierplatte über einen Pivotzapfen eingesetzt und schusssicher sowie wiederholgenau befestigt werden kann.

Die Aufgabe wird erfindungsgemäß durch eine eine Pivotzapfenaufnahme aufweisende Vorderbasis für Schwenkmontagen insbesondere für Jagd- und Sportwaffen gelöst, wobei die Vorderbasis an ihrer vorderen Stirnseite eine Nute für einen Anschlagstift und an ihrer hinteren Stirnseite eine Centersenkung für eine Centerschraube aufweist.

Als Centerschraube wird eine Schraube definiert, die einen hinteren Höcker der Visierplatte in der Mittelachse seiner Breitseite durchbohrt. Die zugehörige Senkung wird mit Centersenkung bezeichnet.

Die Aufgabe wird ferner durch eine Platte zur Befestigung eines Visiers insbesondere für Jagd- und Sportwaffen gelöst, wobei unter der Platte vorne und hinten jeweils ein Höcker ausgebildet ist, wobei der vordere Höcker den Anschlagstift und der hintere Höcker die Centerschraube aufweisen.

In einer bevorzugten Ausführungsform der Erfindung ist die Platte zur Befestigung eines Visiers **dadurch gekennzeichnet, dass** das Visier ein Rotpunktvisier ist.

In einer besonders bevorzugten Ausführungsform der Erfindung ist die Platte zur Befestigung eines Visiers **dadurch gekennzeichnet, dass** die Bauhöhe für die Platte ≤ 2,8 mm beträgt.

Die erfinderische Ausgestaltung der neuen Vorderbasis und der neuen Platte zur Befestigung eines Visiers erlauben es, dass sowohl eine Schwenkmontage mit Zielfernrohr als auch eine Visierplatte, beispielsweise mit Rotpunktvisier, über den bekannten Pivotzapfen eingesetzt und schusssicher sowie wiederholgenau befestigt werden kann.

Sowohl die erfindungsgemäße Vorderbasis in Kombination mit der erfindungsgemäßen Platte, als auch die erfindungsgemäße Vorderbasis in Kombination mit der bekannten Schwenkmontage lösen daher die Aufgabe in hervorragender Weise.

Seit der Erfindung des Jagdgewehrs sind die Konstrukteure bemüht, den Lauf, der als Aufnahme der Zieleinrichtung dient, mit einer möglichst niedrigen Visierung zu bestücken. Deshalb ist der Gegenstand des Anspruchs 4, der die niedrigste bekannte Bauhöhe der tiefliegenden Rotpunktvisierplatte beschreibt, besonders vorteilhaft.

Die Definition der Bauhöhe ergibt sich aus der unten beschriebenen Figur 3, nämlich als die Höhe, die sich als Abstand zwischen den beiden dort gezeigten Pfeilen ergibt. Diese Höhe ist der Abstand zwischen der Unterseite des Drehkranzes und der Oberseite der Visierplatte.

Die Visierplatte mit aufgesetztem Rotpunktvisier wird mit dem Pivotzapfen voran quer in die Schwenkmontagen-Vorderbasis eingesetzt und um 90° rechts herum gedreht, bis der Anschlagstift in die Rundung der Nute für den Anschlagstift anschlägt. In dieser Position dreht man die Centerschraube in die Centersenkung der hinteren Stirnseite. Nach Beendigung dieses Vorgangs ist die Visierplatte schussfest montiert.

Zum Abnehmen der Visierplatte wird die Centerschraube bis zum Anschlag nach links zurückgedreht und die Visierplatte kann ausgeschwenkt werden. Die Centerschraube kann mit einem Innensechskant versehen sein.

Durch die Formgebung der Schwenkmontagen-Vorderbasis ist ein Schwenk der Visierplatte von 90° möglich. Die Visierplatte ist ausgestattet mit einem handelsüblichen Pivotzapfen, vier kreisrunden Fixierzapfen und einer ebenen Fläche.

In einer weiteren besonders bevorzugten Ausführungsform der Erfindung ist die Platte zur Befestigung eines Visiers **dadurch gekennzeichnet, dass** das Rotpunktvisier eine Schutzhaube mit Sichtrillen oder einen Flankenschutz aufweist.

In einer weiteren besonders bevorzugten Ausführungsform der Erfindung ist die Platte zur Befestigung eines Visiers **dadurch gekennzeichnet, dass** mindestens eine Seite von jedem Höcker trapezförmig ist.

Die angestrebte möglichst niedrige Visierung wird durch die tiefliegende Anordnung der Höcker erreicht. In den Höckern sind der Anschlagstift und die Centerschraube für Verschluss und Fixierung angeordnet.

In einer weiteren besonders bevorzugten Ausführungsform der Erfindung ist die Platte zur Befestigung eines Visiers **dadurch gekennzeichnet, dass** die Platte eine Schraubensicherung, vorzugsweise aus PVC, für die Centerschraube aufweist.

Als Werkstoff für die Basen wird vorzugsweise Stahl eingesetzt.

Die Erfindung wird im Folgenden anhand der Figuren näher erläutert.
- Fig. 1 zeigt: die Visierplatte 3 zusammen mit zwei Befestigungsschrauben 11 in der Draufsicht.
- Fig. 2 zeigt: die Visierplatte 3 in der Untersicht.
- Fig. 3 zeigt: die Visierplatte 3 in der Seitenansicht.
- Fig. 4 zeigt: die Visierplatte 3 in der Vorderansicht.
- Fig. 5 zeigt: die Schwenkmontagen-Vorderbasis 2 im Längsschnitt.
- Fig. 6 zeigt: eine Ausschnittsvergrößerung der Fig. 5 im Maßstab 2 : 1.
- Fig. 7 zeigt: die Schwenkmontagen-Vorderbasis 2 in der Vorderansicht.
- Fig. 8 zeigt: die Schwenkmontagen-Vorderbasis 2 in der Seitenansicht der der Justierschraube 16 gegenüberliegenden Seite.
- Fig. 9 zeigt: die Schwenkmontagen-Vorderbasis 2 in teilweise aufgerissener Draufsicht zusammen mit zwei Befestigungsschrauben 4 im Schnitt.
- Fig. 10 zeigt: eine Montage aus Rotpunktvisier 1, Visierplatte 3, Schwenkmontagen-Vorderbasis 2 und Hülsenkopf 18 der Repetierbüchse in teilweise aufgerissener Seitenansicht.
- Fig. 11 zeigt: die Montage von Fig. 10 in der Vorderansicht.
- Fig. 12 zeigt: das Rotpunktvisier 1 und die Visierplatte 3 zusammen mit der Schutzhaube 9 in teilweise aufgerissener Seitenansicht.
- Fig. 13 zeigt: den Gegenstand von Fig. 12 in der Vorderansicht.
- Fig. 14 zeigt: das Rotpunktvisier 1 und die Visierplatte 3 zusammen mit dem Flankenschutz 26 in teilweise aufgerissener Seitenansicht.
- Fig. 15 zeigt: den Gegenstand von Fig. 14 in der Vorderansicht.

Die Visierplatte 3 weist vier Fixierzapfen 14 sowie zwei Gewinde 17 für die Befestigungsschrauben 11 auf. Fig. 1 zeigt ferner die Schraubensicherung 12 für die Centerschraube 7.

Fig. 2 zeigt den vorderen Höcker 23 mit dem Anschlagstift 5 sowie den hinteren Höcker 28 mit der Centerschraube 7. Der Drehkranz 21 ist mit dem Pivotzapfen 10 verbunden. Die Schwenkmontagen-Vorderbasis 2 weist die Nute 6 für den Anschlagstift 5 und die Centersenkung 8 für die Centerschraube 7 auf. Die Aufnahme des Pivotzapfens ist mit 15 bezeichnet. Die Schwenkmontagen-Vorderbasis 2 weist eine Justierschraube 16 für die Pivotzapfenaufnahme 15, einen Anschlag 20 für den Anschlagstift 5 sowie den Radius 22 auf.

Die Schwenkmontagen-Vorderbasis 2 weist eine vordere Stirnseite 13 und eine hintere Stirnseite 25 auf. Die Befestigungsschrauben 4 dienen zum Befestigen der Schwenkmontagen-Vorderbasis 2. Die Visierplatte 3 wird auf dem Hülsenkopf 18 der Repetierbüchse befestigt und kann auf ihrer Oberseite das Rotpunktvisier 1 aufweisen.

Das Rotpunktvisier 1 kann eine Schutzhaube 9 mit mehreren Sichtrillen 24 aufweisen. Die Schutzhaube 9 wird durch die Befestigungsschraube 19 an der Visierplatte 3 befestigt. Statt der Schutzhaube 9 kann ein Flankenschutz 26 eingesetzt werden.

### Bezugszeichenliste

- 1: Rotpunktvisier
- 2: Schwenkmontagen-Vorderbasis
- 3: Visierplatte
- 4: Befestigungsschraube für Schwenkmontagen-Vorderbasis 2
- 5: Anschlagstift
- 6: Nute für Anschlagstift 5
- 7: Centerschraube
- 8: Centersenkung
- 9: Schutzhaube
- 10: Pivotzapfen
- 11: Befestigungsschraube für Rotpunktvisier 1
- 12: Schraubensicherung für Centerschraube 7
- 13: vordere Stirnseite der Schwenkmontagen-Vorderbasis 2
- 14: Fixierzapfen
- 15: Pivotzapfenaufnahme
- 16: Justierschraube für Pivotzapfenaufnahme 15
- 17: Gewinde für Befestigungsschraube 11
- 18: Hülsenkopf der Repetierbüchse
- 19: Befestigungsschraube für Schutzhaube 9
- 20: Anschlag für Anschlagstift 5
- 21: Drehkranz
- 22: Radius der Vorderbasis 2
- 23: vorderer Höcker
- 24: Sichtrillen in der Schutzhaube 9
- 25: hintere Stirnseite der Schwenkmontagen-Vorderbasis 2
- 26: Flankenschutz
- 27: Anschlag für Centerschraube 7
- 28: hinterer Höcker

## Patentansprüche

1. Eine eine Pivotzapfenaufnahme aufweisende Vorderbasis für Schwenkmontagen insbesondere für Jagd- und Sportwaffen, **dadurch gekennzeichnet, dass** die Vorderbasis (2) an ihrer vorderen Stirnseite (13) eine Nute (6) für einen Anschlagstift (5) und an ihrer hinteren Stirnseite (25) eine Centersenkung (8) für eine Centerschraube (7) aufweist.

2. Platte zur Befestigung eines Visiers insbesondere für Jagd- und Sportwaffen, **dadurch gekennzeichnet, dass** unter der Platte (3) vorne und hinten jeweils ein Höcker (23; 28) ausgebildet ist, wobei der vordere Höcker (23) den Anschlagstift (5) und der hintere Höcker (28) die Centerschraube (7) aufweisen.

3. Platte zur Befestigung eines Visiers nach Anspruch 2, **dadurch gekennzeichnet, dass** das Visier ein Rotpunktvisier (1) ist.

4. Platte zur Befestigung eines Visiers nach Anspruch 2 oder 3, **dadurch gekennzeichnet, dass** die Bauhöhe für die Platte (3) ≤ 2,8 mm beträgt.

5. Platte zur Befestigung eines Visiers nach einem der Ansprüche 3-4, **dadurch gekennzeichnet, dass** das Rotpunktvisier (1) eine Schutzhaube (9) mit Sichtrillen (24) oder einen Flankenschutz (26) aufweist.

6. Platte zur Befestigung eines Visiers nach einem der Ansprüche 2-5, **dadurch gekennzeichnet, dass** mindestens eine Seite von jedem Höcker (23; 28) trapezförmig ist.

7. Platte zur Befestigung eines Visiers nach einem der Ansprüche 2-6, **dadurch gekennzeichnet, dass** die Platte (3) eine Schraubensicherung (12) für die Centerschraube (7) aufweist.
